# EUROPÄISCHE PATENTSCHRIFT

(11) **EP 2 047 216 B1**
(45) Veröffentlichungstag und Bekanntmachung des Hinweises auf die Patenterteilung: **11.03.2015**
(21) Anmeldenummer: 07787554.0
(22) Anmeldetag: 16.07.2007
(51) Int. Cl.: G01D 3/08

(54) **EINE 2-LEITER-KOMMUNIKATIONS-VERBINDUNG DIE EINEN SENSOR, EINEN MESSUMFORMER, EINE TRENNEINHEIT UND EINE STEUEREINHEIT UMFASST**
A 2-WIRE COMMUNICATION LINK WHICH COMPRISES A SENSOR, A MEASURING TRANSDUCER, AN ISOLATION UNIT AND A CONTROL UNIT
UNE CONNEXION DE COMMUNICATION TRADITIONNELLE À DEUX CONDUCTEURS QUI COMPREND UN CAPTEUR, UN TRANSFORMATEUR DE MESURE, UNE UNITÉ DE SÉPARATION ET UNE UNITÉ DE COMMANDE

(30) Priorität: 04.08.2006 DE 102006036909
(43) Veröffentlichungstag der Anmeldung: 15.04.2009
(73) Patentinhaber: Endress+Hauser Wetzer GmbH+Co. KG, 87484 Nesselwang (DE)
(72) Erfinder: KORN, Michael, 87616 Marktoberdorf (DE); KONRAD, Michael, 87459 Pfronten (DE)
(74) Vertreter: Andres, Angelika Maria
(86) Internationale Anmeldenummer: PCT/EP2007/057286
(87) Internationale Veröffentlichungsnummer: WO 2008/015096

(56) Entgegenhaltungen:
- EP-A- 1 416 253
- WO-A-2005/104056

## Beschreibung

Die Erfindung betrifft eine 2-Leiter-Kommunikationsverbindung, gemäß dem Oberbegriff des Anspruchs 1.

In der Prozessautomatisierungstechnik werden vielfach Feldgeräte eingesetzt, die zur Erfassung und / oder Beeinflussung von Prozessvariablen dienen. Beispiele für derartige Feldgräte sind Füllstandsmessgeräte, Massendurchflussmessgeräte, Druck- und Temperaturmessgeräte, pH-Redoxpotential- Messgeräte, Leitfähigkeitsmessgeräte etc., die als Sensoren die entsprechenden Prozessvariablen Füllstand, Durchfluss, Druck, Temperatur, pH-Wert bzw. Leitfähigkeitswert erfassen.

Zur Beeinflussung von Prozessvariablen dienen so genannte Aktoren, z. B. Ventile, die den Durchfluss einer Flüssigkeit in einem Rohrleitungsabschnitt steuern oder Pumpen, die den Füllstand in einem Behälter ändern.

Eine Vielzahl solcher Feldgeräte wird von der Firma Endress+Hauser® hergestellt und vertrieben.

Meist sind Feldgeräte mit übergeordneten Einheiten z. B. Leitsystemen oder Steuereinheiten verbunden. Diese übergeordneten Einheiten dienen zur Prozesssteuerung, Prozessvisualisierung, Prozessüberwachung.

Die Signalübertragung zwischen den Feldgeräten und den übergeordneten Einheiten erfolgt häufig nach dem bekannten 4-20 mA Standard mittels einer 2-Leiter-Kommunikationsverbindung. Handelt es sich bei den Feldgeräten um Sensoren, so werden die von ihnen erfassten Messwerte als Stromsignal über eine Signalleitung an die übergeordneten Einheiten übertragen. Der Messbereich der Sensoren wird dabei linear auf ein 4-20 mA Stromsignal abgebildet.

Vielfach sind Sensoren heute nicht direkt, sondern über einen Messumformer mit der Steuereinheit verbunden. Im Messumformer erfolgt in der Regel eine galvanische Trennung zwischen dem vom Sensor gelieferten Eingangs- und dem Ausgangssignal, das an die Steuereinheit weitergeleitet wird.

Neben einer 4-20 mA Signalübertragung ist mit einigen Sensoren auch eine digitale bidirektionale Kommunikation möglich. In der Prozessautomatisierungstechnik erfolgt diese Kommunikation meist nach dem weit verbreiteten HART-Standard. So können Sensoren von einem Leitsystem aus konfiguriert und parametriert werden. Weiterhin können neben dem eigentlichen 4-20 mA Messwert auch Diagnoseinformationen digital zum Leitsystem übertragen werden.

Herkömmliche Messumforiner mit einer galvanischen Signaltrennung erlauben jedoch nicht den Durchgang von HART Signalen. Ein HARTfähiger Sensor kann deshalb, wenn er über einen solchen Messumformer mit einem Leitsystem verbunden ist, nicht digital mit dem Leitsystem kommunizieren.

*Die Offenlegungsschrift* WO 2005/104056 *zeigt einen Prozessvariablentransmitter, der Übertragungsleitungen zur bidirektionalen HART- und Controller Area Network Kommunikation aufweist.*

*Die Offenlegungsschrift* EP 1416253 *zeigt eine aktive Sicherheitsbarriere die in Reihe mit einem elektrischen Leiter an einer Barriere zwischen einer Umgebung mit ungünstigen Bedingungen und einer Außenumgebung vorgesehen ist. Die aktive Barriere dient dabei zum Übertragen eines analogen Signals über den elektrischen Leiter und die Barriere und verhindert eine potentiell elektrische Gefährdung in der Umgebung mit ungünstigen Bedingungen über den elektrischen Leiter.*

Aufgabe der vorliegende Erfindung ist es eine Trenneinheit für eine bestehende analoge 2-Leiter-Kommunikationsverbindung zwischen einem Sensor und einer Steuereinheit anzugeben, die die oben genannten Nachteile nicht aufweisen, die insbesondere beim Einsatz herkömmlichen Messumformer zusätzlich die Übertragung von HART Signalen ermöglicht.

Gelöst wird diese Aufgabe durch die in Anspruch 1 angegebenen Merkmale.

Die wesentliche Idee der Erfindung besteht darin, eine Trenneinheit für eine herkömmliche 2-Leiter-Kommunikationsverbindung vorzusehen, die zur Übertragung der Digitalsignale dient und die in Serie zu den vorhandenen Stromschleifen schaltbar ist.

Vorteilhafte Weiterentwicklungen sind in den Unteransprüchen angegeben.

In vorteilhafter Weise handelt es sich bei den Digitalsignalen um FSK-Signale.

Die Trenneinheit sorgt auch für eine galvanische Signaltrennung.

Nachfolgen ist die Erfindung anhand eines in der Zeichnung angegebenen Ausführungsbeispiels näher erläutert.

Es zeigen:

Fig. 1 schematische Darstellung einer 2-Leiter-Kommunikationsverbindung mit einem herkömmlichen Messumformer;

Fig. 2 schematische Darstellung eines herkömmlichen

### Messumformers;

Fig. 3 schematische Darstellung einer 2-Leiter-Kommunikationsverbindung mit einer erfindungsgemäßen Trenneinheit;

Fig. 4 schematische Darstellung einer erfindunggemäßen Trenneinheit gemäß einem
ersten Ausführungsbeispiel;

Fig. 5 schematische Darstellung einer erfindunggemäßen Trenneinheit gemäß einem
zweiten Ausführungsbeispiel;

Fig. 6 Detaildarstellung eines Ausführungsbeispiels nach Fig. 4.

In Fig. 1 ist eine 2-Leiter-Kommunikationsverbindung zwischen einem Sensor und einer Steuereinheit näher dargestellt.

Ein Sensor 1 (z. B. ein Temperatursensor) liefert einen 4-20 mA Messsignale über einen 2-Leiter L1 an einen Messumformer 2. Der Messumformer 2 ist über einen weiteren 2-Leiter L2 mit einer Steuereinheit 3, z. B. eine SPS, verbunden. Die Steuereinheit 3 kann z. B. in nicht näher dargestellter Weise einen Aktor z. B. ein Ventil ansteuern.

Zusätzlich ist die Steuereinheit 3 über ein Bussystem 5 mit einem Leitsystem 100 verbunden. Bei dem Bussystem 5 kann es sich z. B. um einen Profibus handeln.

Im Messumformer 2 wird das vom Sensor 1 über eine erste Stromschleife S1 kommende 4-20 mA Messsignal, das dem aktuell gemessenen Temperaturwert entspricht, vorverarbeitet z. B. linearisiert, bevor es an die Steuereinheit 3 weitergeleitet wird. Ein spezieller Messumformer, das Produkt RMA422 der Fa. Endress + Hauser weist nicht nur einen Messignaleingang sondern zwei Messsignaleingänge auf. So können bei diesem Messumformer Messsignale von zwei Sensoren z. B. verrechnet bzw. ausgewertet werden.

Im Messumformer 2 erfolgt eine galvanische Trennung zwischen dem 4-20 mA Eingangs- und 4-20 mA Ausgangssignal, das über eine zweite Stromschleife S2 an die Steuereinheit 3 weitergeleitet wird. Über das 4-20 mA Signal, der zweiten Stromschleife S2 wird der Sensor 1 versorgt, eventuell aber auch der Messumformer 2.

In Fig. 2 ist ein typischer herkömmlicher Messumformer mit einer galvanischen Trennung näher dargestellt. Das vom Sensor 1 über die erste Stromschleife S 1 kommende 4-20 mA Messsignal wird an einem Messwiderstand R_{HART} abgegriffen und in einem Analog-Digital-Wandler A/D digitalisiert. Bei dem Analog-Digital-Wandler A/D kann es sich z. B. um einen ΣΔ-Wandler handeln. Nach der Digitalisierung wird das Messsignal über eine galvanische Übertrager T einer Recheneinheit 30 (z. B. Mikrocontroller) zugeführt. In der Recheneinheit 30 erfolgt eine Verarbeitung des digitalisierten Messsignals z. B. eine Linearisierung oder eine Filterung. Nach der Verarbeitung wird das digitale Messsignale über einen Digital-Analog-Wandler D/A wieder in ein 4-20 mA Signal umgewandelt und in analoger Form über die Stromschleife S2 an die Steuereinheit 3 weitergeleitet.

Dargestellt ist in der Figur 2 nur der Pfad für das digitalisierten 4-20 mA Signals, das mit Hilfe der Übertrager T galvanisch getrennt wird. Der Pfad für die Energieübertragung ist der Übersichtlichkeit halber nicht dargestellt. Hier ist ebenfalls eine galvanische Trennung vorgesehen.

Die Signalübertragung in der Übertrager T kann z. B. induktiv über ein Spulenpaar oder optisch über ein Optokopplerpaar erfolgen.

Die in herkömmlichen Messumformern eingesetzten A/D-Wandler sind so ausgelegt, dass HART-Signale nicht übertragen werden können. Die HART Kommunikation basiert auf dem Bell202 Kommunikationsstandard mit einer Kodierung nach dem FSK-Verfahren (Frequency Shift Key), bei dem die beiden digitalen Zustände 0 und 1 den folgenden Frequenzen zugeordnet werden: logisch 0 = 2200 Hertz, logisch 1 = 1200 Hertz.

In Fig. 3 ist eine 2-Leiter Kommunikationsverbindung gemäß Fig. 1 dargestellt, bei der zusätzlich eine erfindungsgemäße Trenneinheit 6 vorgesehen ist. Eingangsseitig ist die erfindungsgemäße Trenneinheit 6 in einen der beiden 2-Leiter L1 geschaltet; ausgangsseitig entsprechend in einen der beiden 2-Leiter L2.

Der Sensor 1, der Signaleingang E1 der Trenneinheit 6 und der Signaleingang IN des Messumformers 2 sind Teil einer ersten 4-20 mA Stromschleife S1. Entsprechendes gilt für die Steuereinheit 3, den Signalausgang A1 der Trenneinheit 6 und den Signalausgang OUT des Messumformers 2, die Teil einer zweiten 4-20 mA Stromschleife sind.

Versorgt werden die einzelnen Komponenten jeweils über den in der zweiten Stromschleife S2 fließenden Strom.

Der Messumformer 2 überträgt das analoge 4-20 mA Signal. Erfindungsgemäß überträgt die Trenneinheit 6 nur die HART-Signale mit einer galvanische Trennung.

In Fig. 4 ist ein erstes Ausführungsbeispiel der Trenneinheit 6 näher dargestellt. Der Signaleingang E1 der Trenneinheit 6 ist mit einem HART-Modem 7a verbunden. Das HART-Modem 7a kommuniziert über einen Überträger T mit einem weiteren HART-Modem 7b. Die galvanische Trennung erfolgt im Übertrager T induktiv über jeweils zwei Spulenpaare 9a/8a bzw. 8b/9b. Das HART-Modem 7b ist mit dem Signalausgang A1 der Trenneinheit 6 verbunden.

In Fig. 5 ist eine alternative Ausgestaltung der Trenneinheit 6 näher dargestellt, die einen Signaleingang E1' und einen Signalausgang A1' aufweist. Eingangsseitig ist eine HART-Anschaltung 13 mit einem DC/DC-Wandler 14 vorgesehen. Über den DC/ DC-Wandler 14 werden eine Kodiereinrichtung 10a sowie ein Mikrocontroller 11 versorgt. In der Kodiereinrichtung 10a wird das HART-Signal kodiert bzw. dekodiert.

Der Mikrocontroller 11 kommuniziert mit der Kodiereinrichtung 10a zum Senden bzw. Empfangen von HART-Signalen.

Weiterhin ist der Mikrocontroller mit einer zweiten Kodiereinrichtung 10b über einen Überträger T verbunden. Der Überträger T besteht aus einem Spulenpaar bzw. aus einem Optokopplerpaar über die die Digitalsignale in einfacher Weise galvanisch getrennt übertragen werden können.

Ausgangsseitig sind ebenfalls eine HART-Anschaltung 13 und ein DC/DC-Wandler 14 vorgesehen.

Das vom Sensor 1 kommende HART Signal wird von der Kodiereinrichtung 10a empfangen und in digitaler Form an den Mikrocontroller 11 weitergeleitet. Das von dem Mikrocontroller 11 generierte digitale Signal wird über ein Spulenpaar 12a, 12b, an eine Kodiereinrichtung 10b übertragen. Die Kodiereinrichtung 10b steuert die HART-Anschaltung 13 entsprechend an, damit die HART-Signale an die Steuereinheit 3 weitergeleitet werden können.

Über die in Fig. 4 bzw. Fig. 5 dargestellte Trenneinheiten 6 ist eine Übertragung von HART Signalen über eine galvanische Trennstrecke in einfacher Weise möglich.

In Fig. 6 ist das in Fig. 4 dargestellte Ausführungsbeispiel noch etwas ausführlicher dargestellt.

Das vom Sensor 1 kommende HART-Signal wird am Widerstand R_{HART}

abgegriffen, mit einem Operationsverstärker OP1 verstärkt und anschließend mit einem Analog-Digital-Wandler A/D1 digitalisiert. Bevor das digitalisierte Signal dem Überträger T1 zugeführt wird, erfolgt eine Filterung mit einem Filter F1. Nach der galvanischen Trennung mit Hilfe des Überträgers T1 wird das Signal einem Digital-Analog-Wandler D/A1 zugeführt dem ein Regler R1 nachgeschaltet ist.

Die Eingangsseite der Trenneinheit wird von einer Versorgungseinheit VE1 versorgt.

Oben wurde beschrieben, wie das vom Sensor 1 kommende HART-Signal
vom Signaleingang E1 zum Signalausgang A1 über einen ersten Kanal K1 übertragen wurde.

Entsprechend ist ein zweiter Kanal K2 vorgesehen, der zur Übertragung von HART-Signale, die von der Steuereinheit 3 an den Sensor 1 gesendet werden, dient.

Dieser Kanal besteht im Wesentlichen aus einem Operationsverstärker OP2, einem Analog-Digital-Wandler A/D2, einem Filter F2 einem Überträger T2, einem Digital-Analog-Wandler D/A2 sowie einem Regler R2.

Nachfolgend ist die Funktion der Erfindung näher erläutert.

Mit Hilfe der erfindungsgemäßen Trenneinheit 6 ist es möglich, bei einer bestehenden herkömmlichen 2-Leiter-Kommunikationsverbindung mit einem Messumformer 2 auch HART-Signale zwischen einem Sensor und einer Steuereinheit auszutauschen. Über die Trenneinheit 6 werden dabei ausschließlich die digitalen HART-Signale übertragen. Über den herkömmlichen Messumformer 2 ausschließlich die analogen 4-20 mA Messsignale. Die Trenneinheit 6 ist dabei einfach in die beiden vorhandenen Stromschleifen S1 und S2 zu integrieren.

Mit Hilfe der Übertrager T bzw. T' wird eine galvanische Trennung der HART-Signale in der Trenneinheit 6 realisiert. Die Signalübertragung über den Messumformer 2 erfolgt ebenfalls galvanisch getrennt.

Die Trenneinheit 6 erlaubt es einem Anwender die volle Funktionalität des Sensors zu nutzen, da nun auch eine Parametrierung und die Auswertung von HART-Informationen vom Leitsystem 100 aus möglich ist.

Eine zusätzliche Versorgung muss nicht bereitgestellt werden, da die Trenneinheit 6 über die Stromschleife S2 gespeist wird.

### Bezugszeichenliste:

**Tabelle 1**

| | |
|---|---|
| | |
| | |
| 2-Leiter | L1, L2 |
| Analog/Digital-Wandler | A/D |
| Ausgang | A1 |
| Bussystem | 5 |
| DC-DC-Wandler | 14 |
| Digital/Analog-Wandler | D/A |
| Eingang | E1 |
| Filter | F1, F2 |
| HART-Anschaltung | 13 |
| HART-Modem | 7a, 7b |
| Kanal | K1, K2 |
| Kodiereinrichtung | 10a, 10b |
| Leitsystem | 100 |
| Messumformer | 2 |
| Messwiderstand | R_{HART} |
| Mikrocontroller | 11 |
| Recheneinheit | 30 |
| Regler | R1, R2 |
| Sensor | 1 |
| Signalausgang | A1, OUT |
| Signaleingang | E1, IN |
| Spulenpaar | 9a, 8a 8b, 9b |
| Spulenpaar | 12a, 12b |
| Steuereinheit | 3 |
| Stromschleife | S1, S2 |
| Trenneinheit | 6 |
| Übertrager | T |

## Patentansprüche

1. 2-Leiter-Kommunikationsverbindung umfassend einen Sensor, einen Messumformer, eine Trenneinheit und eine Steuereinheit, wobei der Messumformer, die vom Sensor über eine erste Stromschleife eingehenden analogen Messsignale zum Zwecke der galvanischen Trennung digitalisiert und zur Übertragung an die Steuereinheit über eine zweite Stromschleife in analoge Messsignale zurückwandelt, **dadurch gekennzeichnet**, das die Trenneinheit (6) zur Übertragung von Digitalsignalen zwischen dem Sensor (1) und der Steuereinheit (3) dient und eingangsseitig in die erste Stromschleife (S1) und ausgangsseitig in die zweite Stromschleife (S2) in Serie schaltbar ist,
wobei die analogen Messsignale 4-20 mA Signale sind und die Digitalsignale FSK-Signale sind.

2. 2-Leiter-Kommunikationsverbindung nach einem der vorhergehenden Ansprüche, **dadurch gekennzeichnet, dass** in der Trenneinheit (6) zur galvanischen Signaltrennung ein Übertrager (T, T') vorgesehen ist

3. 2-Leiter-Kommunikationsverbindung nach einem der vorhergehenden Ansprüche, **dadurch gekennzeichnet, dass** die Trenneinheit (6) einen Kanal (K1) zur Übertragung der FSK-Signale vom Sensor (1) zur Steuereinheit (3) und einen Kanal (K2) zur Übertragung der FSK-Signale von der Steuereinheit (3) zum Sensor (1) aufweist, wobei jeder Kanal einen A/D-Wandler, einen Filter, einen Überträger und einen D/A-Wandler aufweist.

4. 2-Leiter-Kommunikationsverbindung nach einem der vorhergehenden Ansprüche, **dadurch gekennzeichnet, dass** die Trenneinheit (6) über die Stromschleife (S2) gespeist wird.

## Claims

1. Two-wire communication connection, comprising a sensor, a transmitter, an isolation unit and a control unit, wherein, for the purpose of galvanic isolation, the transmitter digitizes the analog measuring signals coming from the sensor via a first current loop and converts them back to analog measuring signals for the purpose of transmitting to the control unit via a second current loop, **characterized in that** the isolation unit (6) is used for the transmission of digital signals between the sensor (1) and the control unit (3) and can be connected in series into the first current loop (S1) at the input side and into the second current loop (S2) at the output side,
wherein the analog measuring signals are 4-20 mA signals and the digital signals are FSK signals.

2. Two-wire communication connection as claimed in one of the previous claims, **characterized in that** a transformer (T, T') is provided in the isolation unit (6) for galvanic signal isolation.

3. Two-wire communication connection as claimed in one of the previous claims, **characterized in that** the isolation unit (6) has a channel (K1) for transmitting the FSK signals from the sensor (1) to the control unit (3), and a channel (K2) for transmitting the FSK signals from the control unit (3) to the sensor (1), wherein every channel has an A/D converter, a filter, a transformer and a D/A converter.

4. Two-wire communication connection as claimed in one of the previous claims, **characterized in that** the isolation unit (6) is powered via the current loop (S2).

## Revendications

1. Liaison de communication 2 fils comprenant un capteur, un transmetteur, une unité de séparation et une unité de commande, pour laquelle le transmetteur numérise les signaux de mesure analogiques venant du capteur par l'intermédiaire d'une première boucle de courant en vue de la séparation galvanique et les reconvertit en signaux de mesure analogiques par l'intermédiaire d'une deuxième boucle de courant en vue de la transmission à l'unité de commande, **caractérisée en ce que** l'unité de séparation (6) sert à la transmission de signaux numériques entre le capteur (1) et l'unité de commande (3) et peut être couplée en série, côté entrée, dans la première boucle de courant (S1) et, côté sortie, dans la deuxième boucle de courant (S2),
les signaux de mesure analogiques étant des signaux 4-20 mA et les signaux numériques des signaux FSK.

2. Liaison de communication 2 fils selon la revendication précédente, **caractérisée en ce qu'**est prévu dans l'unité de séparation (6) un transformateur (T, T') destiné à la séparation galvanique des signaux.

3. Liaison de communication 2 fils selon l'une des revendications précédentes, **caractérisée en ce que** l'unité de séparation (6) comprend un canal (K1) destiné à la transmission des signaux FSK du capteur (1) vers l'unité de commande (3), et un canal (K2) destiné à la transmission des signaux FSK de l'unité de commande (3) vers le capteur (1), chaque canal comportant un convertisseur A/N, un filtre, un transformateur et un convertisseur N/A.

4. Liaison de communication 2 fils selon l'une des revendications précédentes, **caractérisée en ce que** l'unité de séparation (6) est alimentée par l'intermédiaire de la boucle de courant (S2).
